# DEMANDE DE BREVET EUROPEEN

(11) **EP 0 259 211 A1**
(43) Date de publication de la demande: **09.03.1988**
(21) Numéro de dépôt: 87401853.4
(22) Date de dépôt: 07.08.1987
(51) Int. Cl.: H01R 13/432

(54) **Connecteur mâle pour péritélévision**

(30) Priorité: 07.08.1986 FR 8611467; 16.12.1986 FR 8617579
(71) Demandeur: SOCIETE FRANCAISE METALLO (SA), F-94400 Vitry-sur-Seine (FR)
(72) Inventeur: Millerioux, Bruno, F-75002 Paris (FR); Poquet, Gilbert, F-94400 Vitry-Sur-Seine (FR)
(74) Mandataire: Durand, Yves Armand Louis

(57) **Abrégé**

Le support isolant des éléments de contact est du type comprenant vingt logements disposés en deux rangées avec un décalage d'un-demi pas entre deux rangées.

Sur la figure est représenté un élément de contact selon l'invention en place dans un des logements prévus dans le support associé.
Cet élément de contact comprend une languette coudée 6 obtenue par découpe dans le dit élément et formant par élasticité un cliquet anti-retour, de part et d'autre de laquelle les ailes 9 et 10 coudées forment un U.

Chaque logement comprend des traverses 13 et 14 décalées latéralement et verticalement et reliées en leur milieu par une nervure en pente 6 assurant le guidage de l'élément de contact lors de son introduction dans le support. La traverse 14 forme butée de la partie en U. La traverse 13 coopère avec le cliquet 6 pour assurer la fonction anti-retour.

## Description

Les connecteurs mâle connus utilisés pour la péritélévision sont constitués par un corps en matériau isolant formant support, de forme allongée incluant deux rangées de dix éléments de contact en matériau conducteur, délimités par une cloison latérale et une cloison médiane.

Les moyens usuels actuels de montage de ces éléments de contact dans le socle-support comprennent une glissière longitudinale,une butée limitant la pénétration de l'élément de contact et une butée anti-retour sur laquelle appuie un cliquet dont l'élément de contact est pourvu. Cette butée anti-retour est formée par la face avant du support, c'est-à-dire en regard du connecteur femelle.

Lors de la mise en place de l'élément de contact,ce dernier traverse le support et c'est seulement lorsqu'il débouche que le cliquet se détend pour remplir sa fonction. Le cliquet est donc dans ce cas découpé dans la largeur de la lame,ce qui a pour effet d'affaiblir cette dernière juste à l'emplanture de l'élément de contact dans le support. La résistance du cliquet dépend de la largeur de ce dernier, laquelle étant à soustraire de la largeur de la lame, la résistance mécanique de l'élément de contact n'est qu'un compromis entre la tenue du cliquet et la résistance de la lame à l'emplanture du support.
De plus, un tel moyen de contact présente de nombreuses difficultés lors de l'assemblage, notamment sur les machines automatiques. La dimension du cliquet toujours inférieure au trou d'accrochage de la soudure pratiquée dans la tête de l'élément de contact constitue un des facteurs d'emmêlement, ce qui rend sa distribution en bol vibrant particulièrement difficile.

Les connecteurs actuels ont donc d'une part une fragilité à l'emplanture,une tenue du cliquet à la limite de ce qui est acceptable, et leurs éléments de contact d'autre part sont exposés à des risques d'emmêlement préjudiciable pratiquement inévitables lors du traitement et de l'assemblage.

Les éléments de contact et leur support faisant l'objet de l'invention remédient à ces inconvénients par l'élargissement du cliquet et par la situation de ce dernier dans une zone prédéterminée située à l'intérieur du support, ce qui a pour conséquence de laisser toute sa rigidité à la lame à l'emplanture du support, d'augmenter la résistance mécanique du cliquet et de supprimer les causes d'emmêlement des éléments de contact qui sont alors facilement distribuables en bol vibrant.

Le connecteur mâle de péritélévision selon l'invention est constitué par un support en matériau isolant de forme allongée incluant,comme les connecteurs de ce type, deux rangées de dix logements d'éléments de contacts séparés par une cloison extérieure et une cloison médiane. Il est caractérisé en ce qu'il comprend en combinaison :
a) des éléments de contact en matériau conducteur comprenant entre la partie extrême destinée à être reliée à un fil conducteur et celle destinée à être en contact avec la partie femelle correspondante du connecteur une languette coudée obtenue par découpage longitudinal dans le dit matériau conducteur afin de former par élasticité un cliquet anti-retour après mise en place dans le support isolant,de part et d'autre de l'emplacement de la dite languette, les bords longitudinaux de chacun des dits éléments de contact étant coudés de manière à former transversalement un U dont les ailes à base évidée pour faciliter le pliage sont prévues pour former butée lors du montage ;
b) des logements pour les éléments de contact constitués par deux traverses reliant la cloison médiane à la cloison latérale, les deux dites traverses étant décalées latéralement et verticalement et reliées deux à deux en leur milieu par une nervure présentant une pente assurant le guidage de l'élément de contact lors de son introduction, la traverse inférieure limitant l'introduction de l'élément de contact, tandis que la traverse supérieure coopère avec le cliquet pour assurer la fonction anti-retour.

Pour la description de l'invention on se référera maintenant au dessin annexé à titre d'exemple non limitatif,dans lequel:
La figure 1 représente un élément de contact dans lequel une découpe a été pratiquée pour former une languette dotée d'élasticité constituant cliquet anti-retour. Cette pièce est coudée de part et d'autre de cette languette et forme un U en section transversale.
La figure 2 représente cette pièce avec la partie à souder tuilée vers l'intérieur dans le prolongement d'une aile de l'U.
La figure 3 est une vue en coupe de la figure 1 avec la languette coudée vers l'extérieur de l'U.
La figure 4 représente un élément de contact avec la partie à souder tuilée vers l'extérieur dans le prolongement de l'une des ailes de l'U.
La figure 5 est une vue partielle en perspective du support en matériau isolant prévu pour recevoir les vingt éléments de contact du connecteur.
La figure 6 est une vue partielle en coupe longitudinale d'un élément de contact en place à l'intérieur de son logement dans le support.
Les figures 7 à 11 représentent différentes formes de réalisation d'un élément de contact conforme à l'invention permettant d'obtenir la liaison électrique entre l'élément de contact et le fil conducteur correspondant ,soit par sertissage,soit par sectionnement ou par perforation de l'isolant du conducteur.

Sur toutes ces figures les éléments et points identiques portent les mêmes références.

En se reportant à la figure 1 on constate qu'un élément de contact est formé d'une seule pièce comprenant trois parties de formes différentes: en 1, la tête sur laquelle on raccorde le fil de liaison électrique, soit par soudure,soit par sertissage.

En 2: la partie caractéristique de cette pièce, déterminant le maintien efficace après mise en position dans le support; enfin en 3: la lame destinée à être mise en contact avec la partie femelle correspondante aux fins de connexion de la péritélévision. Cette partie 3 est désignée par la référence 4, et la partie 1 à relier au fil de liaison est désignée par la référence 5. La partie 2 fait l'objet d'une découpe de laquelle résulte une languette 6 courbée en 7. Elle inclut les éléments désignés par les références 6,6ʹ,6ʺ , 7, 9 et 10.
En outre, à cet emplacement l'élément de contact dont l'ensemble est désigné par la référence 8 est coudé de part et d'autre de la découpe, formant un U suivant une coupe transversale, les ailes de l'U portent les références 9 et 10, tandis que la référence 11 désigne un trou pratiqué dans la partie 5 pour l'accrochage du fil à souder.

On notera que la largeur du cliquet définie par l'écartement des deux découpes 6ʹ, 6ʺ parallèles peut avoisiner au maximum la largeur de la lame. Ce maximum étant largement dimensionné par rapport à la tenue mécanique requise du cliquet, on peut avantageusement détourer ce cliquet sur au moins ses deux bords parallèles constituant ainsi deux ajours rectangulaires 6ʹ, 6ʺ, allongés selon l'axe de l'élément de contact. La largeur de chacun de ces ajours dépasse le rayon de pliage des ailes de l'U et vont donc déborder sur les ailes parallèles de l'U affaiblissant la section sur les deux lignes de courbure de l'U, favorisant ainsi sa mise en forme.

Les figures 2, 3 et 4 sont parfaitement claires et ne nécessitent pas de commentaires. Des références identiques à celles de la figure 1 y désignent les éléments communs avec ceux de la figure 1.

La figure 5 représente une vue perspective partielle du support en matériau isolant prévu selon l'invention pour recevoir, comme dans les supports connus de ce type, dans des logements délimités par une cloison latérale et une cloison médiane, vingt éléments de contact disposés en deux rangées de dix avec un décalage d'un demi-pas entre les deux rangées. Les logements de ce support sont constitués par deux traverses 13 et 14 reliant la cloison médiane 19 à la cloison latérale 17. Ces deux traverses étant décalées latéralement et verticalement et reliées deux à deux en leur milieu par une nervure 16 présentent une pente prévue pour assurer le guidage de l'élément de contact lors de son introduction dans le support. La traverse supérieure 13 coopère avec le cliquet pour assurer la fonction anti-retour, tandis que la traverse inférieure 14 limite l'introduction de l'élément de contact dans le support.

La figure 6 est une vue partielle en coupe d'un élément de contact en place à l'intérieur d'un des logements prévus dans le support.
Sur cette figure la référence 12 désigne le support en matériau isolant. On remarque que la traverse supérieure 13 et la traverse inférieure 14 sont réunies en leur milieu par une nervure 16 présentant une pente prévue pour assurer le guidage de l'élément de contact lors de son introduction. La partie 18 en forme d'encoche pratiquée à la base de la traverse supérieure 13 sert de butée d'encliquetage sur laquelle appuie la languette 6 lors de la mise en place de l'élément de contact dans le support, tandis que la traverse inférieure 14 constitue butée d'arrêt de l'U.

Les avantages procurés par la disposition qui vient d'être décrite à l'aide des figures 5 et 6 sont évidents.

Il suffit d'engager chaque élément de contact dans son logement pour que ce mouvement détermine la butée de l'U de cet élément de contact sur une partie correspondante du support pour obtenir une mise en place précise, tandis que la languette formant cliquet se détend et bute sur la partie,elle aussi correspondante du support, interdisant ainsi tout retour. Il en résulte donc une parfaite mise en place et le maintien dans la position requise de l'élément de contact.

La figure 7 représente un élément de contact 8 dont la partie 6-9-10 en forme d'U est prévue pour assurer le maintien de cet élément dans un logement correspondant du socle-support. La partie dénudée 20 du fil conducteur 21, disposée dans le logement circulaire 22 prévu à la partie supérieure 5 du contact 8 assure la liaison électrique avec ce dernier, liaison maintenue ensuite par sertissage.

Les figures 8 et 9 représentent respectivement en perspective et en coupe un élément de contact identique, mais dont le logement du conducteur est modifié. Dans le fond de la gouttière 24 qui constitue logement du conducteur sont prévus des picots 25. On comprend que par mise en place du fil conducteur dans le logement 24 les picots 25 perforent l'isolant du conducteur 21 et déterminent ainsi un contact électrique entre l'élément de contact 8 et l'âme conductrice 20. Il est évident que le sertissage avec fermeture de l'U 23 maintient efficacement le contact électrique.

Sur la figure 10, la modification apportée au logement du fil conducteur 21 est constituée par la présence des encoches 26 et 27 pratiquées dans les flancs 9 et 10 de la partie de l'élément de contact en forme d'U.

Dans cet exemple, l'ouverture de l'encoche 26 est telle que lors de la mise en place di fil conducteur 21 comme il est indiqué sur la figure 11, la dite encoche 26 assure la mise à nu du fil conducteur 20, tandis que l'encoche 27 par les dimensions de son ouverture pratiquée sur l'U forme une gorge pour l'isolant du conducteur en l'enserrant fortement afin de renforcer le maintien place du conducteur.
Il est évident qu'il est possible comme représenté figure 11 que les encoches 26 et 27 aient même ouverture afin d'assurer double contact entre encoches de l'U et l'âme conductrice 20.

## Revendications

1. Connecteur mâle de péritélévision constitué par un support isolant de forme allongée incluant deux rangées de dix logements d'éléments de contact avec un décalage d'un demi-pas entre les deux rangèes, les dits logements étant délimités par une cloison latérale et une cloison médiane, caractérisé en ce qu'il comprend en combinaison :
a) des éléments de contact en matériau conducteur (8) comprenant entre la partie extrême destinée à être reliée à un fil conducteur (5) et celle (4) destinée à être en contact avec la partie femelle correspondante, une languette coudée (6) obtenue par découpage longitudinal dans le dit matériau conducteur, afin de former par élasticité un cliquet anti-retour (6) après mise en place dans le support isolant,de part et d'autre de l'emplacement de la dite languette les bords longitudinaux (9 et 10)de chacun des dits éléments de contact étant coudés de manière à former transversalement un U dont les ailes à base évidée pour faciliter le pliage sont prévues pour former butée lors du montage de l'élément de contact dans le support.
b) des logements pour les éléments de contact constitués par deux traverses (13 et 14) reliant la cloison médiane (19) à la cloison latérale (17), les deux traverses étant décalées latéralement et verticalement et reliées deux à deux en leur milieu par une nervure (16) présentant une pente assurant le guidage du contact lors de son introduction, la traverse inférieure (14) limitant l'introduction de l'élément de contact, tandis que la traverse supérieure (13) coopère avec le cliquet pour assurer la fonction anti-retour.

2. Connecteur selon la revendication 1, caractérisé en ce que la partie de l'élément de contact prévue pour la liaison au fil conducteur correspondant est en forme de gouttière et disposée dans l'axe du dit élément.

3. Connecteur selon la revendication 1, caractérisé en ce que la partie de l'élément de contact (5) prévue pour la liaison au fil conducteur correspondant est dans le prolongement de l'une des ailes (10) de l'U, les bords de la gouttière étant dirigés vers l'intérieur du dit élément de contact.

4. Connecteur selon la revendication 1, caractérisé en ce que la partie de l'élément de contact (5) prévue pour la liaison au fil conducteur correspondant est dans le prolongement de l'une des ailes de l'U (9), les bords de la gouttière étant dirigés vers l'extérieur du dit élément de contact.

5. Connecteur selon la revendication 1, caractérisé en ce que la languette du cliquet anti-retour 6) est courbée vers l'extérieur de l'U (Fig.3).

6. Connecteur selon la revendication 1, caractérisé en ce que la partie de l'élément de contact assurant la liaison électrique avec le conducteur comprend un logement circulaire (22) prévu pour recevoir la partie dénudée (20) du conducteur où elle est maintenue par sertissage.(Fig.7)

7. Connecteur selon la revendication 1, caractérisé en ce que l'extrémité de chaque élément de contact comprend une partie en forme d'U constituant logement du fil conducteur et assurant par la mise en place même du dit conducteur, aussi bien par perforation que par sectionnement de l'isolant, la liaison électrique du conducteur.

8. Connecteur selon la revendication 7, caractérisée en ce que la partie de l'élément de contact assurant la liaison électrique avec le conducteur est formée par des picots (25) disposés dans le fond d'une gouttière (24), les dits picots perforant l'isolant (21) du conducteur lors de la mise en place et étant ainsi mis au contact de la partie conductrice. (Figs 8 et 9).

9.Connecteur selon la revendication 7, caractérisé en ce que la partie de l'élément de contact assurant la liaison élec trique est formée par des encoches (26, 27) pratiquées dans les flancs de l'U que constitue l'extrémité de l'élément de contact formant logement du fil conducteur, les bords des dites encoches sectionnant l'isolant (21) lors de la mise en place et étant ainsi mis au contact de la partie conductrice (20) du conducteur.

10. Connecteur selon les revendications 7 et 9, caractérisé en ce que l'ouverture de l'encoche pratiquée dans les flancs de l'U est telle qu'elle sectionne l'isolant du fil conducteur lors de la mise en place, de manière que les bords de la dite encoche (26) assurent le contact électrique, tandis que l'ouverture de l'encoche (27) pratiquée dans l'autre flanc de l'U est telle qu'elle détermine seulement une gorge dans l'isolant pour renforcer le maintien en place du fil conducteur.
